# EUROPÄISCHE PATENTSCHRIFT

(11) **EP 0 375 969 B1**
(45) Veröffentlichungstag und Bekanntmachung des Hinweises auf die Patenterteilung: **03.02.1993**
(21) Anmeldenummer: 89122038.6
(22) Anmeldetag: 29.11.1989
(51) Int. Cl.: E04G 17/04, E04G 11/06

(54) **Richtzwinge für Schalungssysteme**
Aligning clamp for shuttering systems
Dispositif de serrage et d'alignement pour systèmes de coffrage

(30) Priorität: 28.12.1988 DE 3844094
(43) Veröffentlichungstag der Anmeldung: 04.07.1990
(73) Patentinhaber: THYSSEN HÜNNEBECK GmbH, 40853 Ratingen (DE)
(72) Erfinder: Schwanenkamp, Wolfgang, D-4100 Duisburg 11 (DE); Hagemes, Klaus, D-4060 Viersen 12 (DE)
(74) Vertreter: Türk, Gille, Hrabal, Leifert

(56) Entgegenhaltungen:
- EP-A- 0 201 887
- DE-A- 3 308 528
- DE-A- 3 545 273

## Beschreibung

Die Erfindung betrifft eine für Schalungssysteme bestimmte Richtzwinge, welche eine hohlkastenartig ausgebildete Traverse und zwei an der Traverse einander gegenüber angeordnete, gegeneinander anstellbare Klauen aufweist, von denen eine um eine feststehende Achse mittels einer Stellspindel verschwenkbar an der Traverse gelagert ist.

Derartige Richtzwingen verwendet man, um benachbarte Schaltafeln eines Schalungssystemes zusammenzuklammern und außerdem gegeneinander auszurichten, damit deren Schalflächen in Flucht zueinander gebracht werden. Die Richtzwinge wird dabei an die Rückseite benachbarter Schaltafeln angesetzt, wobei sich die Oberseite der Traverse gegen Streben oder sonstige Aussteifungselemente der Rahmen der benachbarten Schaltafeln legt, während die Klauen mit ihren freien, über die Traverse überstehenden Enden in entsprechend geformte Ausnehmungen an der Innenseite der nebeneinander liegenden Holme der Rahmen der benachbarten Schaltafeln eingreifen.

Bei einer bekannten Richtzwinge der eingangs genannten Gattung (EP-A-O 201 887 befinden sich die beiden Klauen in praktisch unveränderbarem Abstand voneinander, wobei der Abstand der Klauen auf die Dicke der äußeren Holme oder Leisten der Schaltafelrahmen abgestellt ist. Dementsprechend kann man mit einer derartigen Richtzwinge zwar unmittelbar aneinanderstoßende Schaltafeln zusammenhalten und gegeneinander ausrichten, jedoch ist es nicht möglich, Ausgleiche zu überbrücken, die aus schalungstechnischen Gründen in die Schalung eingebaut werden müssen. Da die Dimensionen von mittels Schalungen zu erstellenden Bauwerken nicht exakt auf vorhandene Schaltafelgrößen abgestimmt sind, ist es beim Einschalen häufig notwendig, sogenannte Ausgleichsstücke zwischen benachbarte vorgefertigte Schaltafeln einzubauen, die im allgemeinen erst auf der Baustelle zugeschnitten werden.

Bei einer anderen bekannten Klemmvorrichtung zum Verbinden von Schaltafeln (DE-A-33 08 528) ist es notwendig, zum Verstellen einer entlang einer Traverse einstellbaren Pratze einen diese Pratze über ein Lochraster mit der Traverse verbindbaren Steckbolzen aus einem Loch des Loch-Rasters herauszuziehen, so daß die Pratze von der Traverse vollständig gelöst wird und die dann einzelnen Teile verlegt oder verloren gehen können. Die Bohrungen des Loch-Rasters erfordern, daß die miteinander zu verbindenden Schaltafeln entweder unmittelbar oder über auf das Loch-Raster abgestellten Ausgleichsstücken untereinander verbunden werden.

Der Erfindung liegt die Aufgabe zugrunde, eine Richtzwinge für Schalungssysteme zu schaffen, mit der benachbarte Schalelemente wie Schaltafeln zusammengezogen und ausgerichtet werden können, und zwar sowohl wenn diese Schalelemente unmittelbar aneinander anstoßen als auch wenn zwischen diese benachbarten Schalelemente Längenausgleichselemente eingebaut sind.

Diese Aufgabe wird erfindungsgemäß mit einer Richtzwinge der eingangs genannten Gattung gelöst, welche die kennzeichnenden Merkmale des Patentanspruches 1 aufweist. Vorteilhafte Ausgestaltungen der Erfindung sind Gegenstand der Unteransprüche.

Bei der erfindungsgemäßen Richtzwinge ist eine der beiden Klauen nicht in fester, sondern in variabler Position an der Traverse angebracht. Diese Klaue ist beispielsweise mittels eines Zapfens in ein Lochraster absteckbar, so daß sich ein variabler Abstand zu der anderen, von einer Stellspindel um eine unveränderbare Drehachse verschwenkbar gelagerten Klaue den jeweiligen Bedürfnissen entsprechend einstellen läßt. Die Verstellung der einen Klaue mittels Zapfen und Lochraster ist einfach durchzuführen und geeignet, die erforderlichen Kräfte zu übertragen, ohne daß Beschädigungen im rauhen Baustellbetrieb zu befürchten wären.

Bei der erfindungsgemäßen Richtzwinge sind alle Funktionen einer Richtzwinge erhalten, nämlich die Fähigkeit, zwei benachbarte Schalelemente zusammenziehen und ausrichten zu können. Wegen der Verstellbarkeit der einen der beiden Klauen in unterschiedliche Positionen entlang der Traverse ist es zusätzlich möglich, Ausgleiche, die zwischen benachbarte Schalelemente eingebaut sind, zu überbrücken und auch derartige Ausgleiche bzw. Ausgleichseinbauten durch Festziehen der Richtzwinge an den beidseits benachbarten Schalelementen in die Schalung einzuspannen und ebenfalls dabei auszurichten. Die erfindungsgemäße Richtzwinge ist dementsprechend vielseitiger verwendbar als bisher für derartige Zwecke bekannte Richtzwingen.

In der Zeichnung ist ein Ausführunsbeispiel einer erfindungsgemäßen Richtzwinge dargestellt, und zwar zeigt
Figur 1 eine schaubildliche Ansicht dieser Richtzwinge schräg von unten gesehen,
Figur 2 eine Seitenansicht der Richtzwinge aus Figur 1, die an zwei benachbarte Schaltafeln, zwischen denen sich ein Ausgleichselement befindet, angebaut ist,
Figur 3 eine Seitenansicht der Richtzwinge aus Figur 1 und 2 in vergrößertem Maßstab, wobei Einzelheiten deutlicher zu erkennen sind, und
Figur 4 eine Draufsicht auf die Oberseite der Richtzwinge gemäß Figur 3.

Die Richtzwinge (1) hat eine langgestreckte Traverse (2) mit U-förmigem Querschnitt, wobei sich die offene Seite dieser U-förmigen Traverse (2) oben befindet, so daß die Traverse nach unten bzw. zur in der Montageproduktion außen liegenden Seite geschlossen ist, wie insbesondere Figur 1 zeigt.

An der Traverse (2) sind zwei Klauen (3, 4) gelagert, wobei die Klaue (3) um eine quer zur Längsachse der Traverse verlaufende feststehende Achse (5) verschwenkbar innerhalb der Traverse (2) gelagert ist, während die Klaue (4) in Längsrichtung der Traverse (2) begrenzt verschiebbar auf diese aufgesteckt ist und in variabler Position an der Traverse (2) festgelegt werden kann, was weiter unten im einzelnen beschrieben ist.

Während die Klaue (4) von Hand in die jeweils gewünschte Betriebsposition zu bewegen und einzusetzen ist und dann in dieser Position unverändert verbleibt, dient zum Verschwenken der anderen Klaue (3) eine Stellspindel (6), mit deren Hilfe diese Klaue (3) verschwenkt und die zum Festziehen und Ausrichten benachbarter Schalelemente benötigte Kraft aufgebracht werden kann.

Auf der Oberseite der Traverse (2) befinden sich an den Enden über die Längsseiten der Traverse überstehende Auflagerbleche (7, 8), welche die Richtfläche der Richtzwinge bilden. Im mittleren Bereich befindet sich ein weiteres Auflagerblech (9), das ebenfalls über die Längsseiten der Traverse (2) übersteht. Die Klaue (4) ist zwischen den Auflagerblechen (7 und 9) auf der Traverse (2) verschiebbar und, da die Auflagerbleche (7 und 9) seitlich über die Traverse (2) überstehen, unverlierbar auf der Traverse (2) angebracht.

Wie Figur 2 zeigt, greifen in der Montageposition die Klauen (3, 4) der Richtzwinge (1) in sickenförmige Vertiefungen (10) an der Innenseite der Randholme (11) der Rahmen (12) benachbarter Schaltafeln (13, 14) einer hier nur ausschnittsweise dargestellten Schalung ein. Zwischen den beiden Schaltafeln (13, 14) ist ein Ausgleichselement (15) eingebaut, das aus Holzleisten (16) und einer auf diesen aufliegenden Schalhaut (17) zusammengebaut ist. Während die Schaltafeln (13 und 14) vorgefertigte Schalelemente sind, werden Ausgleichselemente wie das Ausgleichselement (15) zweckmäßig auf der Baustelle den entsprechenden Bedürfnissen entsprechend zugeschnitten, um Längen- bzw. Breitenausgleiche einer Schalung herbeizuführen. Die Schalhaut (17) derartiger Ausgleichselemente (15) soll mit den Schalhäuten (18) der an das Ausgleichselement anschließenden Schaltafeln (13, 14) fluchten, so daß die Richtzwinge (1) nicht nur die Schaltafeln (13 und 14), sondern auch das im vorliegenden Falle zwischen diese eingebaute Ausgleichselement (15) beim Festziehen ausrichtet.

Aus Figur 3 und 4 sind Einzelheiten der Richtzwinge (1) deutlicher zu erkennen.

Die Klaue (3) ist in Seitenansicht winkelförmig ausgebildet und hat an ihrem in der Traverse (2) liegendem Ende ein Auge (19) mit Innengewinde, in das der mit entsprechendem Außengewinde versehene Schaft (20) der Stellspindel (6) eingeschraubt ist. Die Stellspindel ist außerdem mit einem als Flügelmutter ausgebildetem Kopf (21) versehen, der auf einer Unterlegscheibe (22) derart aufliegt, daß die Stellspindel (6) beim Verstellen der Klaue (3) begrenzte Pendelbewegungen ausführen kann, um den Bewegungen des Auges (19) der Klaue (3) folgen zu können. Eine Öffnung (23) in der Seitenwand der Traverse (2) ermöglicht es, die Position des Auges (19) von außen zu beobachten.

Zwischen den Auflagerblechen (7 und 9) ist auf die nach oben offene Oberseite der Traverse (2) ein Abdeckblech (24) aufgesetzt, daß mit den Auflagerblechen (7 und 9) in einer Ebene liegt und somit eine zusätzliche Auflagerfläche bildet, die zum Ausrichten von Ausgleichselementen wie das Ausgleichselement (15) gemäß Figur 2 benutzt werden kann.

Das Abdeckblech (24) enthält in Längsrichtung der Traverse (2) eine Reihe von Löchern (25), welche ein Lochraster bilden. In jedes der Löcher (25) des Lochrasters läßt sich ein in der Klaue (4) befindlicher Stift (26) einstecken, um die jeweils gewünschte Position der Klaue (4) entlang der Traverse (2) einzustellen.

Die Traverse (2) weist zwei plattenförmige Wangen oder Backen (27 und 28) auf, die in einem derartigen Abstand voneinander liegen, daß die Klaue (4) mit ausreichendem seitlichen Spiel auf die Traverse (2) aufgesteckt ist und entlang der Traverse (2) verschoben werden kann, wenn sich der Stift (26) nicht in einem Loch (25) des Lochrasters befindet. Der Stift (26) ist an einer Verbindungsplatte (29) befestigt, die zwischen den Backen (27 und 28) nahe dem oberen Ende der Klaue (4) befestigt ist und welche mit einem abgewinkelten Abschnitt (30) die Spann- und Arbeitsfläche der Klaue (4) bildet. Der Stift (26) befindet sich dabei - in Figur 3 und 4 gesehen - nahe dem äußersten linken Ende der Klaue (4).

Die entgegengesetzten Enden der Backen (27, 28) der Klaue (4) sind über einen quer zur Traverse (2) sich erstreckenden Bolzen (31) untereinander verbunden, der sich gegen die geschlossene Unterseite (2a) der Traverse (2) legt. Somit umschließt die Klaue (4) die Traverse (2) vollständig nach Art eines Hohlkastens und ist dementsprechend unverlierbar auf der Traverse (2) angeordnet.

Der Bolzen (31) befindet sich nahe dem - in Figur 3 und 4 gesehen - rechten Ende der Klaue (4) und somit auf der entgegengesetzten Seite des Schwerpunktes dieser Klaue wie der Stift (26). Daher besteht die Tendenz, daß die Klaue (4) aufgrund ihres Eigengewichtes in die in Figur 3 erkennbare, leicht nach hinten geneigte Position und damit in die Rastposition fällt, wenn sie losgelassen wird. Zum Verstellen der Klaue (4) wird diese - in Figur 3 gesehen - nach rechts gekippt, wobei der Stift (26) aus dem Lochraster herausgehoben wird, während der Bolzen (31) weiterhin in Anlage an der Unterseite (2a) der Traverse (2) bleibt. Die Klaue (4) kann dann in die jeweils gewünschte Betriebsposition eingestellt werden, was zweckmäßig bei der Montage der Richtzwinge an benachbarten Schalelementen erfolgt. Auch wenn die Richtzwinge (1) in der in Figur 1 erkennbaren Position montiert wird, was normalerweise der Fall sein dürfte, rastet die Klaue (4) aus der eingestellten Position nicht unbeabsichtigt aus, insbesondere wenn die Klaue bereits an den Rahmen einer Schaltafel angesetzt worden ist.

## Patentansprüche

1. Richtzwinge für Schalungssysteme, mit einer hohlkastenartig ausgebildeten Traverse (2) und mit zwei an der Traverse einander gegenüber angeordneten, gegeneinander anstellbaren Klauen (3, 4), von denen eine (3) um eine feststehende Achse (5) mittels einer Stellspindel (6) verschwenkbar an der Traverse gelagert ist,
**dadurch gekennzeichnet,**
daß die andere Klaue (4) hohlkastenartig ausgebildet und in axialer Richtung der Traverse (2) auf dieser verschiebbar geführt und an dieser in variabler Position mittels einer Stift-Loch-Verbindung (25, 26) fixierbar gelagert ist, wobei die andere Klaue (4) zwischen zwei auf den Außenseiten der Traverse (2) angeordneten Backen (27, 28) nahe dem oberen Ende der Klaue (4) eine einen zur Traverse weisenden Arretierstift (26) tragende Verbindungsplatte (29) und am entgegengesetzten Ende der Klaue (4) einen Verbindungsbolzen (31) über bzw. unter der Traverse aufweist und in der Oberseite (24) der Traverse (2) eine Reihe von Löchern (25) zur wahlweisen Aufnahme des Arretierstiftes (26) vorgesehen ist.

2. Vorrichtung nach Anspruch 1, dadurch gekennzeichnet, daß die Verbindungsplatte (29) einen abgewinkelten Abschnitt (30) aufweist, der die Spann- und Arbeitsfläche der anderen Klaue (4) bildet.

3. Vorrichtung nach Anspruch 1 oder 2, dadurch gekennzeichnet, daß der Stift (26) nahe dem dem abgewinkelten Abschnitt (30) entgegengesetzten Ende der Verbindungsplatte (29) an dieser befestigt ist.

4. Vorrichtung nach einem der Ansprüche 1 bis 3, dadurch gekennzeichnet, daß der Arretierstift (26) und der Verbindungsbolzen (31) auf einander entgegengesetzten Seiten des Schwerpunktes der anderen Klaue (4) vorgesehen sind.

5. Vorrichtung nach einem der Ansprüche 1 bis 4, dadurch gekennzeichnet, daß an den Enden der Traverse (2) zwei Anschläge (7, 9) zum Begrenzen der Verschiebbarkeit der anderen Klaue (4) vorgesehen sind.

## Claims

1. Adjusting clamp for formwork systems, comprising a tie-bar (2) formed hollow-case like and comprising two claws (3, 4), arranged opposite to one another and adjustable against each other, one (3) thereof being pivotable, around a fixed axis (5), borne at said tie-bar by means of an adjusting spindle (6),
**characterized in**
that the other claw (4) is formed hollow-case like and, in axial direction of said tie-bar (2), guided displaceable thereon and borne in a fixed manner in variable position thereat by means of a pin/hole joint (25, 26), the other claw (4) comprising a joining plate (29), close to the top end of said claw (4), between two jaws (27, 28) arranged at the outer sides of said tie-bar (2), said joining plate carrying a retention pin (26) pointing to said tie-bar, and at the opposite end of said claw (4) a connecting bolt (31) above or below said tie-bar, respectively, and a series of holes (25) for selectively receiving said retention pin (26) being provided in the top side (24) of said tie-bar (2).

2. The device as claimed in claim 1, characterized in that said joining plate (29) comprises an offset portion (30) forming the clamping and working surface of said other claw (4).

3. The device as claimed in claim 1 or 2, characterized in that said pin (26) is fixed at said joining plate (29) adjacent to the end opposite to the offset portion (30) thereof.

4. The device as claimed in one of claims 1 to 3, characterized in that said retention pin (26) and said connecting bolt (31) are provided on opposite sides of the center of gravity of the other claw (4).

5. The device as claimed in one of claims 1 to 4, characterized in that two abutting means (7, 9) for limiting the displaceability of the other claw (4) are provided at the ends of said tie-bar (2).

## Revendications

1. Dispositif de serrage et d'alignement pour systèmes de coffrage, avec une traverse (2) réalisée sous forme de caisson creux et deux griffes (3,4) susceptibles d'être appliquées l'une vers l'autre, disposées l'une en face de l'autre sur la traverse, dont l'une (3) est montée sur la traverse, susceptible de pivoter autour d'un axe fixe (5), au moyen d'une broche de réglage (6), caractérisé en ce que l'autre griffe (4) est réalisée à la façon d'un caisson creux et guidée en direction axiale de la traverse (2), sur celle-ci, et montée de façon blocable sur celle-ci , en une position variable, au moyen d'une liaison à tige et alésage (25,26), l'autre griffe (4) présentant, entre deux joues (27,28) disposées sur les faces extérieures de la traverse (2), près de l'extrémité supérieure de la griffe (4), une plaque de liaison (29, portant une tige de blocage (26) tournée vers la traverse et, à l'extrémité opposée de la griffe (4), une tige de liaison (31), au-dessus, respectivement au-dessous de la traverse, et une série de trous (25) destinés à recevoir à volonté la tige de blocage (26), étant prévue en face supérieure (24) de la traverse (2).

2. Dispositif selon la revendication 1, caractérisé en ce que la plaque de liaison (29) présente une section pliée (30), qui forme la face de serrage et de travail de l'autre griffe (4).

3. Dispositif selon la revendication 1 ou 2, caractérisé en ce que la tige (26) est fixée près de l'extrémité, opposée à la section pliée (30), de la plaque de liaison (29), sur celle-ci.

4. Dispositif selon l'une des revendications 1 à 3, caractérisé en ce que la tige de blocage (26) et la tige de liaison (31) sont prévues sur des côtés opposés, par rapport au centre de gravité, de l'autre griffe (4).

5. Dispositif selon l'une des revendications 1 à 4, caractérisé en ce qu'aux extrémités de la traverse (2) sont prévues deux butées (7,9) destinées à limiter la mobilité de l'autre griffe (4).
